# EUROPÄISCHE PATENTSCHRIFT

(11) **EP 3 798 397 B1**
(45) Veröffentlichungstag und Bekanntmachung des Hinweises auf die Patenterteilung: **17.04.2024**
(21) Anmeldenummer: 20195630.7
(22) Anmeldetag: 11.09.2020
(51) Int. Cl.: E05C 19/02, E05B 17/00, E05B 47/00, A47L 15/42, D06F 37/42

(54) **TÜRSCHLOSSVORRICHTUNG FÜR EIN HAUSHALTGERÄT, HAUSHALTGERÄT MIT EINER TÜRSCHLOSSVORRICHTUNG UND VERFAHREN ZUM BETREIBEN EINER TÜRSCHLOSSVORRICHTUNG**
DOOR LOCK DEVICE FOR A DOMESTIC APPLIANCE, DOMESTIC APPLIANCE WITH A DOOR LOCK DEVICE AND METHOD FOR OPERATING A DOOR LOCK DEVICE
DISPOSITIF DE VERROUILLAGE DE PORTE POUR UN APPAREIL ÉLECTROMÉNAGER, APPAREIL ÉLECTROMÉNAGER DOTÉ D'UN DISPOSITIF DE VERROUILLAGE DE PORTE ET PROCÉDÉ DE FONCTIONNEMENT D'UN DISPOSITIF DE VERROUILLAGE DE PORTE

(30) Priorität: 30.09.2019 DE 102019126284
(43) Veröffentlichungstag der Anmeldung: 31.03.2021
(73) Patentinhaber: Miele & Cie. KG, 33332 Gütersloh (DE)
(72) Erfinder: Bextermöller, Andreas, 49324 Melle (DE)

(56) Entgegenhaltungen:
- EP-A2- 2 130 476
- WO-A2-2005/026475
- DE-A1- 19 960 809
- DE-A1-102004 028 790
- DE-A1-102016 012 609
- DE-U1- 9 407 855
- GB-A- 2 470 108

## Beschreibung

Der hier vorgestellte Ansatz betrifft eine Türschlossvorrichtung für ein Haushaltgerät, ein Haushaltgerät mit einer Türschlossvorrichtung und ein Verfahren zum Betreiben einer Türschlossvorrichtung.

Gattungsgemäße Türschlossvorrichtungen werden in der DE 94 07 855 U1, DE 10 2004 028790 A1 und der EP 2 130 476 A2 offenbart.

Bei Hausgeräten mit flächenbündigen Türen oder Türen, die keinen Eingriff besitzen, ist es nicht möglich, diese zu öffnen, wenn eine bestimmte Türschlosstechnik zum Einsatz kommt, beispielsweise bei sogenannten Aufreißtürschlössern.

Dem hier vorgestellten Ansatz liegt die Aufgabe zugrunde, eine verbesserte Türschlossvorrichtung für ein Haushaltgerät, ein Haushaltgerät mit einer verbesserten Türschlossvorrichtung und ein verbessertes Verfahren zum Betreiben einer Türschlossvorrichtung zu schaffen.

Erfindungsgemäß wird diese Aufgabe durch eine Türschlossvorrichtung für ein Haushaltgerät, ferner ein Haushaltgerät mit einer Türschlossvorrichtung sowie ein Verfahren zum Betreiben einer Türschlossvorrichtung mit den Merkmalen bzw. Schritten der Hauptansprüche gelöst. Vorteilhafte Ausgestaltungen und Weiterbildungen des Ansatzes ergeben sich aus den nachfolgenden Unteransprüchen.

Die mit dem hier vorgestellten Ansatz erreichbaren Vorteile bestehen darin, dass eine flächenbündige Tür oder eine Tür ohne Griff oder Eingriff schnell und einfach geöffnet werden kann.

Eine Türschlossvorrichtung für ein Haushaltgerät mit einer Tür mit einem Halteelement weist eine Arretiereinrichtung und eine Druckeinrichtung auf. Die Arretiereinrichtung ist mit dem Halteelement der Tür koppelbar ausgeformt, wobei das Halteelement in einer Arretierstellung der Arretiereinrichtung an der Arretiereinrichtung arretiert ist und in einer Öffnungsstellung der Arretiereinrichtung von der Arretiereinrichtung freigegeben ist. Die Druckeinrichtung ist dazu ausgeformt, um einen Druck auf die Arretiereinrichtung auszuüben, um die Arretiereinrichtung von der Arretierstellung in die Öffnungsstellung zu drücken, um ein Öffnen der Tür zu bewirken.

Die Türschlossvorrichtung kann als ein Aufreißschloss realisiert sein. Hierbei kann es sich bei dem Halteelement um einen sogenannten Schließkloben handeln, der fest mit der Tür des Haushaltgeräts verbunden sein kann. Die Türschlossvorrichtung kann zur Aufnahme in einen Türrahmen der Tür ausgeformt sein. Das Halteelement kann beispielsweise in der Arretierstellung der Arretiereinrichtung von der Arretiereinrichtung umschlossen sein, beispielsweise in die Türschlossvorrichtung hineingezogen angeordnet sein, um so die Tür zu schließen. Die Druckeinrichtung kann beweglich ausgeformt sein. So kann die Druckeinrichtung beispielsweise aus einer entfernt von der Arretiereinrichtung angeordneten Stellung auf die Arretiereinrichtung zubewegt werden, um diese mechanisch in die Öffnungsstellung zu drücken, und so die Tür zu öffnen.

Es ist hierbei von Vorteil, wenn die Türschlossvorrichtung eine motorische Antriebseinrichtung aufweist, die dazu ausgebildet ist, die Druckeinrichtung zu bewegen, um den Druck auf die Arretiereinrichtung auszuüben. Beispielsweise kann die Druckeinrichtung linear beweglich sein. Dies schafft eine Möglichkeit, die Tür elektrisch zu öffnen.

Die Druckeinrichtung weist eine bewegliche Zahnstange auf, die in einer Kontaktstellung dazu ausgeformt ist, um den Druck mechanisch auf die Arretiereinrichtung auszuüben. Eine solche Zahnstange ist einfach mittels eines Zahnrads zu bewegen. Beispielsweise kann die Zahnstange durch Antreiben des Zahnrads in eine Richtung linear von der Arretiereinrichtung wegbewegt werden und durch Antreiben des Zahnrads in die entgegengesetzte Richtung linear auf die Arretiereinrichtung zu bewegt werden.

Die Arretiereinrichtung kann eine Drehfalle mit einer Druckfläche zum Aufnehmen des Drucks der Druckeinrichtung umfassen. Die Druckeinrichtung kann eine zu der Druckfläche passende Gegenkontur zum Ausüben des Drucks auf die Druckfläche aufweisen. So kann die Arretiereinrichtung stabil aus der Arretierstellung in die gewünschte Öffnungsstellung gedreht werden. Die Arretiereinrichtung kann ferner einen über ein Gelenk drehbar gegenüber der Drehfalle gekoppelten Hebel aufweisen, der wiederum linear und zusätzlich oder alternativ drehbar in einer Nut der Türschlossvorrichtung aufgenommen sein kann. Dies schafft eine Arretiereinrichtung mit einer funktionalen Drehfallenmechanik.

Es ist weiterhin von Vorteil, wenn die Türschlossvorrichtung gemäß einer Ausführungsform eine Schaltkontakteinrichtung mit zumindest einem Schaltkontakt aufweist, der ansprechend auf eine Bewegung der Druckeinrichtung betätigbar ist. Die Schaltkontakteinrichtung kann auch zwei oder mehr derartiger Schaltkontakte aufweisen. Durch Betätigung, beispielsweise durch Eindrücken, des Schaltkontakts durch die Druckeinrichtung, kann ein Schalter geschlossen werden. So kann eine Position der Druckeinrichtung und somit ein Öffnungszustand der Türschlossvorrichtung anhand von betätigten oder unbetätigten Schaltkontakten erkennbar sein.

Die Druckeinrichtung kann beispielsweise eine gebogene Kontur zur mechanischen Betätigung des Schaltkontakts aufweisen. Die Kontur kann in einer Außenfläche der Druckeinrichtung realisiert sein, beispielsweise in Form einer Vertiefung oder einer S-Form in der Außenfläche. Durch die Bewegung der Druckeinrichtung kann so einer oder mehrere Schaltkontakte betätigt werden.

Die Schaltkontakteinrichtung kann ferner dazu ausgebildet sein, um ein erstes Kontaktsignal an eine Steuereinheit des Haushaltgeräts bereitzustellen, wobei das erste Kontaktsignal anzeigt, dass sich die Arretiereinrichtung in der Öffnungsstellung befindet und ein Schließen der Tür freigegeben ist, und um ein zweites Kontaktsignal an die Steuereinheit des Haushaltgeräts bereitzustellen, wobei das zweite Kontaktsignal anzeigt, dass die Arretiereinrichtung von der Arretierstellung in die Öffnungsstellung bewegt wird, und um ein drittes Kontaktsignal an die Steuereinheit des Haushaltgeräts bereitzustellen, wobei das dritte Kontaktsignal anzeigt, dass sich die Arretiereinrichtung in der Öffnungsstellung befindet und ein Schließen der Tür gesperrt ist. Dies schafft eine Kommunikationsmöglichkeit der Türschlossvorrichtung mit der Steuereinheit des Haushaltgeräts. Die Steuereinheit kann hierbei vorteilhafterweise mittels der Kontaktsignale einen Öffnungszustand der Türschlossvorrichtung erkennen.

Auch wenn der beschriebene Ansatz anhand eines Haushaltgeräts beschrieben wird, kann die hier beschriebe Türschlossvorrichtung entsprechend im Zusammenhang mit einem gewerblichen oder professionellen Gerät, beispielsweise einem medizinischen Gerät, wie einem Reinigungs- oder Desinfektionsgerät, einem Kleinsterilisator, einem Großraumdesinfektor oder einer Container-Waschanlage eingesetzt werden.

Ein Haushaltgerät weist eine Tür mit einem Halteelement und eine Türschlossvorrichtung auf, die in einer hier vorgestellten Ausführungsform ausgeführt ist. Bei dem Haushaltgerät kann es sich beispielsweise um ein Reinigungsgerät wie eine Geschirrspülmaschine oder einen Waschautomaten handeln. Die Türschlossvorrichtung kann in einem Türrahmen des Haushaltgeräts angeordnet sein. Ein hier vorgestelltes Haushaltgerät kann als Ersatz für bekannte Haushaltgeräte dienen, wobei die Tür des Haushaltgerätes vorteilhafterweise auch ohne einen Griff geöffnet werden kann.

Ein Verfahren zum Betreiben einer Türschlossvorrichtung weist zumindest einen Schritt des Bewegens auf. Im Schritt des Bewegens wird die Druckeinrichtung bewegt, um einen Druck auf die Arretiereinrichtung auszuüben, um die Arretiereinrichtung von der Arretierstellung in die Öffnungsstellung zu drücken, um ein Öffnen der Tür zu bewirken.

Dieses Verfahren kann beispielsweise in Software oder Hardware oder in einer Mischform aus Software und Hardware beispielsweise in einem Steuergerät implementiert sein.

Der Schritt des Bewegens kann beispielsweise durch Aktivieren einer mit der Druckeinrichtung gekoppelten motorischen Antriebseinrichtung bewirkt werden.

Das Verfahren kann ferner einen Schritt des Zurückbewegens aufweisen, in dem die Druckeinrichtung von der Arretiereinrichtung wegbewegt wird, um ein Schließen der Tür zu ermöglichen.

Ausführungsbeispiele des Ansatzes sind in den Zeichnungen rein schematisch dargestellt und werden nachfolgend näher beschrieben. Es zeigt
- Figur 1: eine Querschnittsdarstellung eines Haushaltgeräts mit einer Türschlossvorrichtung in einer Öffnungsstellung gemäß einem Ausführungsbeispiel;
- Figur 2: eine Querschnittsdarstellung einer Türschlossvorrichtung in einer Arretierstellung gemäß einem Ausführungsbeispiel;
- Figur 3: eine Querschnittsdarstellung einer Türschlossvorrichtung in einer Öffnungsstellung gemäß einem Ausführungsbeispiel; und
- Figur 4: ein Ablaufdiagramm eines Verfahrens zum Betreiben einer Türschlossvorrichtung gemäß einem Ausführungsbeispiel.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Figur 1 zeigt eine Querschnittsdarstellung eines Haushaltgeräts 100 mit einer Türschlossvorrichtung 105 in einer Öffnungsstellung 107 gemäß einem Ausführungsbeispiel.

Das Haushaltgerät 100 weist eine Tür mit einem Halteelement auf. Das Halteelement, das gemäß einem Ausführungsbeispiel als ein Schließkloben ausgeformt ist, ist gemäß diesem Ausführungsbeispiel fest mit der Tür verbunden.

Lediglich beispielshaft ist die Türschlossvorrichtung 105 gemäß diesem Ausführungsbeispiel an oder in dem Haushaltgerät 100 aufgenommen, beispielsweise an der Vorderwand des Haushaltgeräts 100.

Die Türschlossvorrichtung 105 weist eine Arretiereinrichtung 110 und eine Druckeinrichtung 115 auf. Die Arretiereinrichtung 110 ist mit dem Halteelement der Tür koppelbar ausgeformt, wobei das Halteelement in einer Arretierstellung der Arretiereinrichtung 110 an der Arretiereinrichtung 110 arretiert ist und in einer Öffnungsstellung 107 der Arretiereinrichtung 110 von der Arretiereinrichtung 110 freigegeben ist. Die Druckeinrichtung 115 ist dazu ausgeformt, um einen Druck auf die Arretiereinrichtung 110 auszuüben, um die Arretiereinrichtung 110 von der Arretierstellung in die Öffnungsstellung 107 zu drücken, um ein Öffnen der Tür zu bewirken.

In der hier gezeigten Öffnungsstellung 107 der Arretiereinrichtung 110 ist die Tür des Haushaltgeräts 100 geöffnet und das Halteelement der Tür freigegeben, sodass die Tür beispielsweise durch einen Benutzer noch weiter geöffnet werden kann.

Die Arretiereinrichtung 110 weist gemäß diesem Ausführungsbeispiel eine Drehfalle 125 mit einer Druckfläche 130 zum Aufnehmen des Drucks der Druckeinrichtung 115 auf. Die Druckeinrichtung 115 weist gemäß diesem Ausführungsbeispiel eine zu der Druckfläche 130 passende Gegenkontur 135 zum Ausüben des Drucks auf die Druckfläche 130 auf. Die Arretiereinrichtung 110 weist ferner gemäß diesem Ausführungsbeispiel einen über ein Gelenk 137 drehbar gegenüber der Drehfalle 125 gekoppelten Hebel 140 auf, der wiederum linear und/oder drehbar in einer Nut 145 der Türschlossvorrichtung 105 aufgenommen ist. Die Nut 145 ist gemäß diesem Ausführungsbeispiel gerade ausgeformt. In der hier gezeigten Öffnungsstellung 107 der Arretiereinrichtung 110 ist der Hebel 140 einem unteren Anschlag der Nut 145 zugewandt angeordnet. Die Drehfalle 125 ist in der Öffnungsstellung 107 von der Druckeinrichtung 115 weggedreht angeordnet.

Die Druckeinrichtung 115 ist gemäß diesem Ausführungsbeispiel beweglich ausgeformt. Gemäß diesem Ausführungsbeispiel weist die Türschlossvorrichtung 105 eine motorische Antriebseinrichtung 150 auf, die dazu ausgebildet ist, um die Druckeinrichtung 115 zu bewegen, um den Druck auf die Arretiereinrichtung 110 auszuüben.

Die Druckeinrichtung 115 umfasst gemäß diesem Ausführungsbeispiel eine bewegliche Zahnstange, die in einer in Fig. 3 gezeigten Kontaktstellung dazu ausgeformt ist, um den Druck mechanisch auf die Arretiereinrichtung 110 auszuüben. Die Zahnstange ist durch Antreiben eines durch die Antriebseinrichtung 150 drehbaren Zahnrads 155 in eine Richtung linear von der Arretiereinrichtung 110 weg beweglich und durch Antreiben des Zahnrads 155 in die entgegengesetzte Richtung linear auf die Arretiereinrichtung 110 zu beweglich ausgeformt.

Die Türschlossvorrichtung 105 weist ferner gemäß diesem Ausführungsbeispiel eine Schaltkontakteinrichtung 160 mit zumindest einem Schaltkontakt 165, 170 auf, der ansprechend auf eine Bewegung der Druckeinrichtung 115 betätigbar ist. Die Schaltkontakteinrichtung 160 weist gemäß diesem Ausführungsbeispiel einen ersten Schaltkontakt 165 und einen zweiten Schaltkontakt 170 auf. Durch Betätigung, beispielsweise durch Eindrücken, des Schaltkontakts 165, 170 wird ein zugehöriger Schalter der Schaltkontakteinrichtung 160 geschlossen. Gemäß diesem Ausführungsbeispiel befindet sich der Schalter des ersten Schaltkontakt 165 in einem geöffneten Zustand 0 und der Schalter des zweiten Schaltkontakts 170 in einem geschlossenen Zustand 1.

Die Druckeinrichtung 115 weist gemäß diesem Ausführungsbeispiel eine gebogene Kontur 175 zur mechanischen Betätigung des Schaltkontakts 165, 170 auf. Die Kontur 175 ist gemäß diesem Ausführungsbeispiel in einer Außenfläche der Druckeinrichtung 115 realisiert, gemäß diesem Ausführungsbeispiel in Form einer Vertiefung oder einer S-Form in der Außenfläche. Die Kontur 175 ist gemäß diesem Ausführungsbeispiel an einem der Gegenkontur 135 gegenüberliegenden Ende der Zahnstange ausgeformt.

Die Schaltkontakteinrichtung 160 ist gemäß diesem Ausführungsbeispiel dazu ausgebildet, um ein erstes Kontaktsignal an eine Steuereinheit des Haushaltgeräts 100 bereitzustellen, wobei das erste Kontaktsignal anzeigt, dass sich die Arretiereinrichtung 110 in der Öffnungsstellung 107 befindet und ein Schließen der Tür freigegeben ist, und um ein zweites Kontaktsignal an die Steuereinheit des Haushaltgeräts 100 bereitzustellen, wobei das zweite Kontaktsignal anzeigt, dass die Arretiereinrichtung 110 von der Arretierstellung in die Öffnungsstellung 107 bewegt wird, und um ein drittes Kontaktsignal an die Steuereinheit des Haushaltgeräts 100 bereitzustellen, wobei das dritte Kontaktsignal anzeigt, dass sich die Arretiereinrichtung 110 in der Öffnungsstellung 107 befindet und ein Schließen der Tür gesperrt ist. Gemäß diesem Ausführungsbeispiel stellt die Schaltkontakteinrichtung 160 das erste Kontaktsignal bereit. In Fig.2 stellt die Schaltkontakteinrichtung 160 das zweite Kontaktsignal bereit und in Fig.3 stellt die Schaltkontakteinrichtung 160 das dritte Kontaktsignal bereit.

In anderen Worten ausgedrückt ermöglicht es die hier vorgestellte Türschlossvorrichtung 105, dass innerhalb eines Türschlosses für ein Hausgerät 100 auf die Arretierung des Schlosses Druck ausgeübt wird, sodass die Tür oder deren Halteelement sich aus der Arretierung löst und die Tür freigegeben wird.

Die Druckeinrichtung 115 kann auch als Betätigungseinrichtung bezeichnet werden.

Bei Hausgeräten 100 mit flächenbündigen Türen oder Türen, die keinen Eingriff besitzen, ist es nun dank der Türschlossvorrichtung 105 möglich, diese Türen zu öffnen, auch wenn eine bestimmte Türschlosstechnik in Form einer sogenannten Aufreißtürschlossmechanik zum Einsatz kommt, wie gemäß diesem Ausführungsbeispiel.

Systeme, die die Tür durch eine elektromechanische Komponente öffnen, zum Beispiel Systeme mit Elektromagneten, Dauermagneten oder Bimetallen, sind vorteilhafterweise nicht notwendig. Es ist ferner keine aufwendige, zusätzliche Montage sowie keine zusätzliche Verdrahtung notwendig.

Das automatische Öffnen der Tür erfolgt hierbei durch eine adaptive Lösung an ein gegebenenfalls schon vorhandenes Standardtürschloss. Hierbei bietet die Türschlossvorrichtung 105 Akustikvorteile und ist dank einer Modulbauweise kostengünstig.

Gemäß diesem Ausführungsbeispiel ist die motorische Antriebseinrichtung 150, die auch als Antrieb bezeichnet werden kann, an der Türschlossvorrichtung 105 adaptiert. Dieser Antrieb bewegt die Zahnstange, die durch eine definierte Kulisse auf eine Drehfallenmechanik des Türschlosses eine Kraft ausübt, die diese Drehfalle 125 von einer "geschlossen"-Stellung in die hier gezeigte "geöffnet"-Stellung zwingt. Dadurch wird auch die Tür geöffnet, da der Schließkloben, der fest mit der Tür verbunden ist, aus der Drehfalle 125 herausbewegt wird. Weiterhin ist in die Türschlossvorrichtung 105 noch eine Zustandsabfrage integriert, die gemäß diesem Ausführungsbeispiel durch Schaltkontakte 165, 170 die Position der Zahnstange erkennt und an eine Steuerelektronik des Haushaltgeräts 100 weitergibt. Für die automatische Türöffnung übt eine Mechanik in Form der Druckeinrichtung 115 auf die Drehfalle 125 des Türschlosses eine Kraft aus, sodass die Drehfalle 125 von der "geschlossen"-Stellung in die "offen"-Stellung gelangt und die Tür aufdrückt. Die Druckeinrichtung 115 wird gemäß diesem Ausführungsbeispiel von einem kleinen Motor bewegt. Zwei Schaltkontakte 165, 170 werden dabei von der Mechanik, gemäß diesem Ausführungsbeispiel von der Zahnstange, mit entsprechender Kulisse, betätigt. Die Schalterzustände geben die Lage der Zahnstange als Signal an die Steuereinheit.

In der hier gezeigten Fig.1 ist die Tür geöffnet und die Druckeinrichtung 115 befindet sich in einer Ausgangsstellung 180. Die Zahnstange betätigt gemäß diesem Ausführungsbeispiel den zweiten Schaltkontakt 170, der auch als "unterer Signalkontakt" bezeichnet werden kann, den ersten Schaltkontakt 165 dagegen nicht, wodurch sich die Zustände 0 / 1 ergeben.

Figur 2 zeigt eine Querschnittsdarstellung einer Türschlossvorrichtung 105 in einer Arretierstellung 200 gemäß einem Ausführungsbeispiel. Dabei kann es sich um die anhand von Figur 1 beschriebene Türschlossvorrichtung 105 handeln, die nun in der Arretierstellung 200 angeordnet ist, in der die Tür geschlossen und arretiert ist. Die Tür wurde beispielsweise durch ein Zudrücken durch einen Benutzer geschlossen.

In der Arretierstellung 200 ist der Hebel 140 der Arretiereinrichtung 110 einem dem unteren Anschlag der Nut 145 gegenüberliegenden oberen Anschlag der Nut 145 zugewandt angeordnet. Die Drehfalle 125 ist zu der Druckeinrichtung 115 hingedreht angeordnet, wodurch das Halteelement in die Türschlossvorrichtung 105 hineingezogen angeordnet ist und die Tür somit geschlossen wurde. Das Halteelement ist gemäß diesem Ausführungsbeispiel in der Arretierstellung 200 der Arretiereinrichtung 110 von der Drehfalle 125 umschlossen.

Die Druckeinrichtung 115 ist gegenüber der in Fig. 1 gezeigten Ausgangsstellung linear zu der Drehfalle 125 hinbewegt angeordnet, um diese aufgrund eines Öffnungswunsches im Folgenden mechanisch in die Öffnungsstellung zu drücken.

In der hier gezeigten Fig.2 ist die Tür geschlossen und die Betätigungseinrichtung ist in Bewegung. Die Zahnstange berührt die Drehfallenmechanik und wird diese im nächsten Moment betätigen. Die Zahnstange betätigt gemäß diesem Ausführungsbeispiel den ersten Schaltkontakt, der auch als "oberer Signalkontakt" bezeichnet werden kann, den zweiten Schaltkontakt dagegen nicht, wodurch sich die Zustände 1 10 ergeben.

Figur 3 zeigt eine Querschnittsdarstellung einer Türschlossvorrichtung 105 in einer Öffnungsstellung 107 gemäß einem Ausführungsbeispiel. Dabei kann es sich um die anhand von Fig.2 beschriebene Türschlossvorrichtung 105 handeln, die von der Druckeinrichtung 115 in die Öffnungsstellung 107 bewegt wurde. Hierzu ist die Druckeinrichtung 115 gegenüber der in Fig. 2 gezeigten Stellung weiter linear zu der Drehfalle 125 hinbewegt worden, um diese mechanisch in die Öffnungsstellung 107 zu drücken. Die Zahnstange übt hierbei gemäß diesem Ausführungsbeispiel in der Kontaktstellung 300 den Druck mechanisch auf die Arretiereinrichtung 110 aus.

Die Tür wurde automatisch geöffnet. Die Zahnstange hat dabei eine Kraft auf den Drehfallenmechanismus ausgeübt, der diese zum Öffnen gezwungen hat. Die Zahnstange betätigt keinen der Schaltkontakte 165, 170, wodurch sich die Zustände 01 0 ergeben.

Gemäß einem Ausführungsbeispiel fährt die Druckeinrichtung 115 im Folgenden wieder in ihre Ausgangsstellung zurück, die in Fig. 1 dargestellt ist.

Figur 4 zeigt ein Ablaufdiagramm eines Verfahrens 400 zum Betreiben einer Türschlossvorrichtung gemäß einem Ausführungsbeispiel. Dabei kann es sich um die Türschlossvorrichtung handeln, die in einer der Figuren 1 bis 3 beschrieben wurde.

Das Verfahren 400 weist zumindest einen Schritt 405 des Bewegens auf. Im Schritt 405 des Bewegens wird die Druckeinrichtung bewegt, um einen Druck auf die Arretiereinrichtung auszuüben, um die Arretiereinrichtung von der Arretierstellung in die Öffnungsstellung zu drücken, um ein Öffnen der Tür zu bewirken.

Das Verfahren weist ferner gemäß diesem Ausführungsbeispiel einen Schritt 410 des Zurückbewegens auf, in dem die Druckeinrichtung von der Arretiereinrichtung wegbewegt wird, um ein Schließen der Tür zu ermöglichen.

## Patentansprüche

1. Türschlossvorrichtung (105) für ein Haushaltgerät (100) mit einer Tür mit einem Halteelement, wobei die Türschlossvorrichtung (105) zumindest die folgenden Merkmale aufweist:
eine Arretiereinrichtung (110), die mit dem Halteelement der Tür koppelbar ausgeformt ist, wobei das Halteelement in einer Arretierstellung (200) der Arretiereinrichtung (110) an der Arretiereinrichtung (110) arretiert ist und in einer Öffnungsstellung (107) der Arretiereinrichtung (110) von der Arretiereinrichtung (110) freigegeben ist; und
eine Druckeinrichtung (115), die dazu ausgeformt ist, um einen Druck auf die Arretiereinrichtung (110) auszuüben, um die Arretiereinrichtung (110) von der Arretierstellung (200) in die Öffnungsstellung (107) zu drücken, um ein Öffnen der Tür zu bewirken,
**dadurch gekennzeichnet,**
**dass** die Druckeinrichtung (115) eine bewegliche Zahnstange aufweist, die in einer Kontaktstellung (300) dazu ausgeformt ist, um den Druck mechanisch auf die Arretiereinrichtung (110) auszuüben.

2. Türschlossvorrichtung (105) gemäß Anspruch 1, mit einer motorischen Antriebseinrichtung (150), die dazu ausgebildet ist, um die Druckeinrichtung (115) zu bewegen, um den Druck auf die Arretiereinrichtung (110) auszuüben.

3. Türschlossvorrichtung (105) gemäß einem der vorangegangenen Ansprüche, bei der die Arretiereinrichtung (110) eine Drehfalle (125) mit einer Druckfläche (130) zum Aufnehmen des Drucks der Druckeinrichtung (115) umfasst.

4. Türschlossvorrichtung (105) gemäß einem der vorangegangenen Ansprüche, mit einer Schaltkontakteinrichtung (160) mit zumindest einem Schaltkontakt (165, 170), der ansprechend auf eine Bewegung der Druckeinrichtung (115) betätigbar ist.

5. Türschlossvorrichtung (105) gemäß Anspruch 4, bei der die Druckeinrichtung (115) eine gebogene Kontur (175) zur mechanischen Betätigung des Schaltkontakts (165, 170) aufweist.

6. Türschlossvorrichtung (105) gemäß einem der Ansprüche 4 bis 5, bei der die Schaltkontakteinrichtung (1600) dazu ausgebildet ist, um ein erstes Kontaktsignal an eine Steuereinheit des Haushaltgeräts (100) bereitzustellen, wobei das erste Kontaktsignal anzeigt, dass sich die Arretiereinrichtung (110) in der Öffnungsstellung (107) befindet und ein Schließen der Tür freigegeben ist, und um ein zweites Kontaktsignal an die Steuereinheit des Haushaltgeräts (100) bereitzustellen, wobei das zweite Kontaktsignal anzeigt, dass die Arretiereinrichtung (110) von der Arretierstellung (200) in die Öffnungsstellung (107) bewegt wird, und um ein drittes Kontaktsignal an die Steuereinheit des Haushaltgeräts (100) bereitzustellen, wobei das dritte Kontaktsignal anzeigt, dass sich die Arretiereinrichtung (110) in der Öffnungsstellung (107) befindet und ein Schließen der Tür gesperrt ist.

7. Haushaltgerät (100) mit einer Tür mit einem Halteelement und einer Türschlossvorrichtung (105) gemäß einem der vorangegangenen Ansprüche.

8. Verfahren (400) zum Betreiben einer Türschlossvorrichtung (105) gemäß einem der Ansprüche 1 bis 6, wobei das Verfahren (400) den folgenden Schritt umfasst:
Bewegen (405) der Druckeinrichtung (115), um einen Druck auf die Arretiereinrichtung (110) auszuüben, um die Arretiereinrichtung (110) von der Arretierstellung (200) in die Öffnungsstellung (107) zu drücken, um ein Öffnen der Tür zu bewirken.

9. Verfahren (400) gemäß Anspruch 8, mit einem Schritt (410) des Zurückbewegens, in dem die Druckeinrichtung (115) von der Arretiereinrichtung (110) wegbewegt wird, um ein Schließen der Tür zu ermöglichen.

## Claims

1. Door lock apparatus (105) for a domestic appliance (100) comprising a door having a holding element, the door lock apparatus (105) having at least the following features:
a locking device (110) which is designed to be couplable to the holding element of the door, the holding element being locked to the locking device (110) in a locking position (200) of the locking device (110) and being released from the locking device (110) in an open position (107) of the locking device (110); and
a pressure device (115) which is designed to exert pressure on the locking device (110) in order to push the locking device (110) from the locking position (200) into the open position (107) to cause the door to open,
**characterised in that**
the pressure device (115) has a movable gear rack which, when in a contact position (300), is designed to mechanically exert the pressure on the locking device (110).

2. Door lock apparatus (105) according to claim 1, comprising a motorised drive device (150) which is designed to move the pressure device (115) in order to exert the pressure on the locking device (110).

3. Door lock apparatus (105) according to any of the preceding claims, in which the locking device (110) comprises a rotary latch (125) having a pressure surface (130) for receiving the pressure of the pressure device (115).

4. Door lock apparatus (105) according to any of the preceding claims, comprising a switching contact device (160) having at least one switching contact (165, 170) which can be actuated in response to a movement of the pressure device (115).

5. Door lock apparatus (105) according to claim 4, in which the pressure device (115) has a curved contour (175) for mechanically actuating the switching contact (165, 170).

6. Door lock apparatus (105) according to any of claims 4 to 5, in which the switching contact device (1600) is designed to provide a first contact signal to a control unit of the domestic appliance (100), wherein the first contact signal indicates that the locking device (110) is in the open position (107) and that closing of the door is enabled, and to provide a second contact signal to the control unit of the domestic appliance (100), wherein the second contact signal indicates that the locking device (110) is moved from the locking position (200) into the open position (107), and to provide a third contact signal to the control unit of the domestic appliance (100), wherein the third contact signal indicates that the locking device (110) is in the open position (107) and that closing of the door is blocked.

7. Domestic appliance (100) comprising a door having a holding element and a door lock apparatus (105) according to any of the preceding claims.

8. Method (400) for operating a door lock apparatus (105) according to any of claims 1 to 6, wherein the method (400) comprises the following step:
moving (405) the pressure device (115) to exert a pressure on the locking device (110) in order to push the locking device (110) from the locking position (200) into the open position (107) to cause the door to open.

9. Method (400) according to claim 8, comprising a backward movement step (410), in which the pressure device (115) is moved away from the locking device (110) in order to enable closing of the door.

## Revendications

1. Dispositif formant serrure de porte (105) pour un appareil électroménager (100), comportant une porte comportant un élément de retenue, dans lequel le dispositif formant serrure de porte (105) présente au moins les caractéristiques suivantes :
un moyen de blocage (110) qui est formé de manière à pouvoir être accouplé à l'élément de retenue de la porte, dans lequel l'élément de retenue est bloqué au niveau du moyen de blocage (110) dans une position de blocage (200) du moyen de blocage (110) et est libéré du moyen de blocage (110) dans une position d'ouverture (107) du moyen de blocage (110) ; et
un moyen de pression (115) qui est formé pour exercer une pression sur le moyen de blocage (110) afin de pousser le moyen de blocage (110) de la position de blocage (200) à la position d'ouverture (107) pour provoquer une ouverture de la porte,
**caractérisé en ce que**
le moyen de pression (115) présente une crémaillère mobile qui, dans une position de contact (300), est formée pour exercer mécaniquement la pression sur le moyen de blocage (110).

2. Dispositif formant serrure de porte (105) selon la revendication 1, comportant un moyen d'entraînement motorisé (150) qui est conçu pour déplacer le moyen de pression (115) afin d'exercer la pression sur le moyen de blocage (110).

3. Dispositif formant serrure de porte (105) selon l'une des revendications précédentes, dans lequel le moyen de blocage (110) comprend un loquet rotatif (125) comportant une surface de pression (130) pour la réception de la pression du moyen de pression (115).

4. Dispositif formant serrure de porte (105) selon l'une des revendications précédentes, comportant un moyen à contact de commutation (160) comportant au moins un contact de commutation (165, 170) pouvant être actionné en réponse à un déplacement du moyen de pression (115).

5. Dispositif formant serrure de porte (105) selon la revendication 4, dans lequel le moyen de pression (115) présente un contour incurvé (175) pour l'actionnement mécanique du contact de commutation (165, 170).

6. Dispositif formant serrure de porte (105) selon l'une des revendications 4 à 5, dans lequel le moyen à contact de commutation (1600) est configuré pour fournir un premier signal de contact à une unité de commande de l'appareil électroménager (100), dans lequel le premier signal de contact indique que le moyen de blocage (110) se trouve dans la position d'ouverture (107) et qu'une fermeture de la porte est autorisée, et pour fournir un deuxième signal de contact à l'unité de commande de l'appareil électroménager (100), dans lequel le deuxième signal de contact indique que le moyen de blocage (110) est déplacé de la position de blocage (200) à la position d'ouverture (107), et pour fournir un troisième signal de contact à l'unité de commande de l'appareil électroménager (100), dans lequel le troisième signal de contact indique que le moyen de blocage (110) se trouve dans la position d'ouverture (107) et qu'une fermeture de la porte est empêchée.

7. Appareil électroménager (100) comportant une porte comportant un élément de retenue et un dispositif formant serrure de porte (105) selon l'une des revendications précédentes.

8. Procédé (400) permettant de faire fonctionner un dispositif formant serrure de porte (105) selon l'une des revendications 1 à 6, dans lequel le procédé (400) comprend les étapes suivantes :
déplacement (405) du moyen de pression (115) pour exercer une pression sur le moyen de blocage (110) afin de pousser le moyen de blocage (110) de la position de blocage (200) à la position d'ouverture (107) pour provoquer une ouverture de la porte.

9. Procédé (400) selon la revendication 8, comportant une étape (410) de déplacement vers l'arrière, dans laquelle le moyen de pression (115) est déplacé à l'écart du moyen de blocage (110) pour permettre une fermeture de la porte.
